# EUROPÄISCHE PATENTSCHRIFT

(11) **EP 0 518 182 B1**
(45) Veröffentlichungstag und Bekanntmachung des Hinweises auf die Patenterteilung: **06.09.1995**
(21) Anmeldenummer: 92109270.6
(22) Anmeldetag: 02.06.1992
(51) Int. Cl.: B41F 7/10, B41F 7/02, B41F 31/00

(54) **Kurzfarbwerk für eine Offset-Rollenrotationsdruckmaschine**
Short-inking unit for a web-fed rotary offset printing press
Dispositif d'encrage court pour une machine rotative d'impression offset à bobines

(30) Priorität: 12.06.1991 DE 4119338
(43) Veröffentlichungstag der Anmeldung: 16.12.1992
(73) Patentinhaber: KOENIG & BAUER-ALBERT AKTIENGESELLSCHAFT, 97080 Würzburg (DE)
(72) Erfinder: Schneider, Georg, W-8700 Würzburg (DE)

(56) Entgegenhaltungen:
- EP-A- 0 359 957
- EP-A- 0 367 193
- DE-A- 3 131 170
- US-A- 4 281 595

## Beschreibung

Die Erfindung betrifft ein Kurzfarbwerk gemäß dem Oberbegriff des Patentanspruches 1.

Kurzfarbwerke für Offset-Rollenrotationsdruckmaschinen sind für sog. Anilox-Offset-Rollenrotationsdruckmaschinen bekannt geworden. Ein derartiges Farbwerk zeigt z. B. die EP-0 278 225 A2.

Aus der Druckschrift Gutehoffnungshütte MAN, forschen planen bauen, Ausgabe 1990/91, Seite 6, Bilder 2 bis 4, ist eine Offset-Rollenrotationsdruckmaschine mit Kurzfarbwerken in Form von Anilox-Offset-Farbwerken bekannt geworden.

Diese Anilox-Offset-Farbwerk bestehen im wesentlichen aus einem Zylinder mit gerastertem Mantel (= Rasterzylinder), einer seitlich mit dem Rasterzylinder zusammenwirkenden Kammerrakel, einem Farbauftragzylinder, einem Plattenzylinder, einem Gummituchzylinder und einem auf der Seite der Kammerrakel angeordneten Kurzfeuchtwerke, das die Druckplatte einfeuchtet. Diese Offset-Rollenrotationsdruckmaschine weist zwei untenliegende und ein obenliegendes Farbwerk auf. Die Art der Anordnung der Zylinder, Kammerrakel und Feuchtwerke der unteren Farbwerke ist verschieden von der des oberen Farbwerkes.

Das Feuchtwerk liegt außen. Nachteilig bei diesem Farbwerk ist, daß das Feuchtwerk die Zugänglichkeit zu dem Plattenzylinder stark behindert und eine seitlich an dem Rasterzylinder zusammenwirkende Kammerrakel verwendet werden muß.

Der Erfindung liegt die Aufgabe zugrunde, ein obenliegendes Kurzfarbwerk für eine Offset-Rollenrotationsdruckmaschine zu schaffen, bei dem die Zugänglichkeit zu dem Plattenzylinder gut gewahrleistet ist.

Diese Aufgabe wird durch die Merkmale des kennzeichnenden Teils des Patentanspruches 1 gelöst.

Die mit der Erfindung erzielbaren Vorteile bestehen insbesondere darin, daß die Zugänglichkeit beim obenliegenden Kurzfarbwerk trotz weniger Zylinder und einem "normalen" Feuchtwerk zum Plattenzylinder sehr gut ist. Außerdem kann eine Kammerrakel eingesetzt werden, die mit dem gerasterten Zylinder (= Rasterzylinder) im unteren Bereich (= plus / minus 30° um die senkrechte Ebene durch die Rotationsachse des gerasterten Zylinders im III. und IV. Quadranten) in Wirkverbindung steht. Das Farbwerk ist ebenfalls leicht zugänglich um einen Druckfarbenwechsel mit Wechsel der Kammerrakel durchzuführen.

Ein Ausführungsbeispiel ist in der Zeichnung dargestellt und wird im folgenden näher beschrieben.

Das als Anwendungbeispiel dargestellte Offsetdruckwerk 1 für eine Rollenrotationsdruckmaschine ist ein sog. Satelliten-Druckwerk. Es besteht aus zwei untenliegenden (linkes und rechtes) Farbwerken in Kurzform (Kurzfarbwerk) 2 und 3, zwei obenliegenden Kurzfarbwerken, d. h. ein linkes 4 und rechtes 6 und einem zentralen gummituchbespannten Gegendruckzylinder 7.

Jedes der Kurzfarbwerke 2, 3, 4 und 6 besteht aus mindestens einer Kammerrakel 8, mindestens einer Druckfarben-Zuführ- und -abführvorrichtung 9, einem Rasterzylinder 11, einem Farbauftragzylinder 12, einem Plattenzylinder 13 mit Offsetdruckplatte, einem Feuchtwerk 14 das die Druckplatte anfeuchtet, und einem Gummituchzylinder 16. Die Gummituchzylinder 16 sind an den Gegendruckzylinder 7 einzeln an- und abstellbar angeordnet. Die Kontaktstellen 17 des Gegendruckzylinders 7 mit den Gummituchzylindern 16 bilden jeweils eine Druckstelle für eine Papierbahn 15.

Im Ausführungsbeispiel kann also mit dem dargestellten Offset-Druckwerk 4/0 gedruckt werden.

Jedes der Feuchtwerke 14 kann als Bürsten-, Sprüh-Schleuderfeuchtwerk, aber auch anderer Art ausgeführt sein.

Im Ausführungsbeispiel sind Bürstenfeuchtwerke darstellt. Sie bestehen aus einem Feuchtwasserbehälter 18, einer chrombeschichteten Schöpfwalze 19, einer Bürstenwalze 20, einer Chromwalze 21, einer gummibeschichteten, ersten Zwischenwalze 22, einer zweiten Zwischenwalze 23 mit einer oleophilen Oberfläche, und einer gummibeschichteten Feuchtauftragwalze 24, die eine Emulsion der Druckfarbe und Feuchtmittel auf die Druckplatte aufträgt.

Um eine große Zugänglichkeit zu Plattenzylinder 13 und Gummituchzylinder 16 zu ermöglichen, liegen die Feuchtwerke 14 "innen", d. h. verdeckt durch die Zylinder 12, 13, 16 von den Bedienungsseiten 26 bzw. 27 her gesehen.

Die Kammerrakel 8 ist so angeordnet, daß ihre Rakelblätter mit dem "unteren Teil" des Umfanges des Rasterzylinders 12 in Berührung stehen. Wobei "unterer Teil" im Sinne dieser Erfindung der Bereich des Umfanges des Rasterzylinders ist, der im III. und IV. Quadranten einen Umfangswinkel α = plus / minus 30° bezogen auf eine senkrechte, durch die Rotationsachse des Rasterzylinders 11 gehenden Ebene.

Erfindungsgemäß liegen bei den obenliegenden Kurzfarbwerken 4 und 6 die Rotationszentren von Rasterzylinder 11 und Farbauftragzylinder 12 auf einer durch sie gehenden ersten Ebene 29. Sie schneidet eine jeweils durch die Rotationsachse des Gummizylinders 13 gehende, senkrechte Ebene 31 in einem Winkel β zwischen 30° und 60°.

Außerdem liegen die Rotationsachsen von Farbauftragzylinder 12 und Plattenzylinder 13 der obenliegenden Kurzfarbwerke 4 und 6 auf einer zweiten Ebene 32, welche die senkrechte Ebene unter einem Winkel γ zwischen 30° bis 60° schneidet.

Die Ebenen 29 und 32 schneiden sich in der Rotationsachse des Farbauftragzylinders 12.

### Teileliste

- 1: Offsetdruckwerk
- 2: Kurzfarbwerk, linkes
- 3: Kurzfarbwerk, rechtes
- 4: Kurzfarbwerk, linkes
- 5: -
- 6: Kurzfarbwerk, rechtes
- 7: Gegendruckzylinder
- 8: Kammerrakel
- 9: Druckfarben-Zuführ- und -abführeinrichtung
- 10: -
- 11: Rasterzylinder
- 12: Farbauftragzylinder
- 13: Plattenzylinder
- 14: Feuchtwerk
- 15: Papierbahn
- 16: Gummituchzylinder
- 17: Kontaktstelle
- 18: Feuchtwasserbehälter
- 19: Schöpfwalze
- 20: Bürstenwalze
- 21: Chromwalze
- 22: Zwischenwalze, erste
- 23: Zwischenwalze, zweite
- 24: Feuchtauftragwalze
- 25: -
- 26: Bedienungsseite, linke
- 27: Bedienungsseite, rechte
- 28: Teil, unteres
- 29: Ebene, erste
- 30: -
- 31: Ebene, senkrechte
- 32: Ebene, zweite
- α: Winkel
- β: Winkel
- γ: Winkel

## Patentansprüche

1. Obenliegendes Kurzfarbwerk in einem Druckwerk einer Offset-Rollenrotationsdruckmaschine, wobei das Kurzfarbwerk einen Rasterzylinder, eine Kammerrakel, einen Farbauftragzylinder, einen Plattenzylinder, einen Gummituchzylinder und ein Feuchtwerk aufweist, dadurch gekennzeichnet, daß mit einem nach unten zeigenden Teil des Umfanges des Rasterzylinders (11), innerhalb eines Umfangswinkelbereiches α = max. plus / minus 30°, bezogen auf eine durch die Rotationsachse des Rasterzylinders (11) gehende senkrechte Ebene, eine Kammerrakel (8) in Berührung steht, daß die Rotationsachsen von Rasterzylinder (11) und Farbauftragzylinder (12) auf einer ersten Ebene (29) liegen, daß die Rotationsachsen von Farbauftragzylinder (12) und Plattenzylinder (13) auf einer zweiten Ebene (32) liegen, daß die erste Ebene (29) und die zweite Ebene (32) eine senkrechte Ebene (31) jeweils in einem Winkel (β ; γ) zwischen 30° und 60° schneiden, daß sich erste (29) und zweite (32) Ebene entlang der Rotationsachse des Farbauftragzylinders (12) schneiden, daß das Feuchtwerk (14), von der Bedienungsseite her gesehen, innenliegend angeordnet ist.

## Claims

1. Upper short-inking unit in a printing unit of a rotary offset printing press, wherein the short-inking unit comprises a screen cylinder, a chamber scraper, an ink application cylinder, a plate cylinder, a rubber blanket cylinder and a moistening unit, characterised in that a chamber scraper (8) is in contact with a downwardly directed portion of the periphery of the screen cylinder (11) within a circumferential angular range α = max. plus/minus 30° with respect to a vertical plane passing through the axis of rotation of the screen cylinder (11), in that the axes of rotation of screen cylinder (11) and ink application cylinder (12) lie on a first plane (29), in that the axes of rotation of ink application cylinder (12) and plate cylinder (13) lie on a second plane (32), in that the first plane (29) and the second plane (32) respectively intersect a vertical plane (31) at an angle (β ; γ) of between 30° and 60°, in that the first plane (29) and second plane (32) intersect along the axis of rotation of the ink application cylinder (12), in that the moistening unit (14) is arranged internally, as viewed from the operating side.

## Revendications

1. Dispositif d'encrage court à montage supérieur dans un groupe d'impression dans une machine à imprimer rotative à rouleaux offset, le mécanisme d'encrage court présentant un cylindre tramé, une racle de chambre, un cylindre encreur, un cylindre porte-cliché, un cylindre de blanchet et un groupe humidificateur, caractérisé en ce qu'une racle de chambre (8) est mis en contact avec une partie, orientée vers le bas, de la périphérie du cylindre tramé (11), dans les limites d'une plage angulaire périphérique α = maximum ± 30°, par rapport au plan vertical passant par l'axe de rotation du cylindre tramé (11), en ce que les axes de rotation du cylindre tramé (11) et du cylindre encreur (12) sont situés dans un premier plan (29), en ce que les axes de rotation du cylindre encreur (12) et du cylindre porte-cliché (13) sont situés dans un deuxième plan (32), en ce que le premier plan (29) et le deuxième plan (32) coupent chaque fois un plan vertical (31) sous un angle (β; γ) compris entre 30° et 60°, en ce que le premier (29) et le deuxième (32) plans se coupent le long de l'axe de rotation du cylindre encreur (12), en ce que le groupe humidificateur (14) est disposé intérieurement, en observant du côté de l'opérateur.
